# EUROPÄISCHE PATENTSCHRIFT

(11) **EP 2 473 730 B1**
(45) Veröffentlichungstag und Bekanntmachung des Hinweises auf die Patenterteilung: **29.01.2014**
(21) Anmeldenummer: 10747206.0
(22) Anmeldetag: 26.08.2010
(51) Int. Cl.: F02N 11/08

(54) **VERFAHREN UND VORRICHTUNG ZUM STEUERN EINES STOPP-START SYSTEMS**
METHOD AND APPARATUS FOR CONTROLLING A STOP-START SYSTEM
PROCÉDÉ ET DISPOSITIF POUR COMMANDER UN SYSTÈME D'ARRÊT/DÉMARRAGE

(30) Priorität: 04.09.2009 DE 102009029210
(43) Veröffentlichungstag der Anmeldung: 11.07.2012
(73) Patentinhaber: Robert Bosch GmbH, 70442 Stuttgart (DE)
(72) Erfinder: SENGEBUSCH, Falco, 70469 Stuttgart-Feuerbach (DE)
(86) Internationale Anmeldenummer: PCT/EP2010/062425
(87) Internationale Veröffentlichungsnummer: WO 2011/026773

(56) Entgegenhaltungen:
- DE-A1-102005 021 227
- DE-A1-102006 011 644
- DE-A1-102006 039 112

## Beschreibung

### Stand der Technik

Die vorliegende Erfindung betrifft das Gebiet der Startersysteme in Kraftfahrzeugen.

Zum Antreiben eines Verbrennungsmotors aus dem Stillstand heraus werden in Fahrzeugantrieben Startersysteme eingesetzt, welche üblicherweise einen Elektromotor zum Antreiben des Verbrennungsmotors aufweisen. Üblicherweise wird dabei der Verbrennungsmotor mittels eines Starters mit einem Elektromotor und einem Starterritzel, welches in einen Zahnkranz des Verbrennungsmotors eingespurt wird, gestartet. Neben klassischen Startern mit einem Starterritzel sind auch Riemenstarter, integrierte Starter, Hybridantriebe mit einer schaltbaren Kupplung zwischen dem Elektromotor und dem Verbrennungsmotor, bekannt.

Bei einem der Anmelderin intern bekannten Starter mit Starterritzel wird das Ritzel erst mit der Drehzahl des auslaufenden Verbrennungsmotors synchronisiert. Bei Erreichen des Synchronlaufs wird das Ritzel in den drehenden Zahnkranz eingespurt, um einen schnellen Wiederstart bei auslaufendem Verbrennungsmotor zu erreichen. Dabei ist eine möglichst genaue Synchronisation wichtig, um Geräuschentwicklung und Verschleiß zu minimieren.

Die Druckschrift DE 10 2006 039 112 A1 beschreibt ein Verfahren zum Ermitteln der Drehzahl eines Starters zum Starten von Verbrennungsmotoren.

Die Druckschrift DE 10 2006 011 644 A1 offenbart eine Vorrichtung mit einem ersten Getriebeteil zum Einspuren in ein zweites Getriebeteil, insbesondere Startvorrichtung mit einem Ritzel zum Einspuren in einen Zahnkranz einer Brennkraftmaschjne sowie Verfahren zum Betrieb einer derartigen Vorrichtung.

Die Druckschrift DE 10 2005 021 227 A1 befasst sich mit einer Startvorrichtung für Brennkraftmaschinen in Kraftfahrzeugen. Mit dieser Druckschrift wird angestrebt, bei einer Start-Stopp-Automatik das Starterrelais derart anzusteuern, dass mit Beginn einer Stopp-Phase die Geräuschentwicklung beim Einspurvorgang stark reduziert und mit Beginn der Start-Phase der Schaltkontakt des Relais zum Einschalten des Startermotors mit hinreichendem Kontaktdruck geschlossen wird.

### Offenbarung der Erfindung

Die Erfindung basiert auf der Kenntnis, dass zwischen der Drehzahl des Starters und der Andrehdauer oder Bestromungsdauer ein bestimmtes Verhältnis besteht und dass von einer am Ende des Bestromens zum Hochlaufen des Starters, bei dem dessen Drehzahl erhöht wird, induzierten Spannung auf die aktuelle Starterdrehzahl des Starters geschlossen werden kann. Obiges erläutertes Verhältnis zwischen Andrehdauer und Drehzahl kann durch verschiedene Messungen der Hochlaufdrehzahl in Relation zur Bestromungsdauer des Starters unter Standardbedingung ermittelt werden. Die ermittelten Standardbedingungen oder Referenzdaten werden vorzugsweise in einer Nachschlagtabelle abgelegt.

Da allerdings zu erwarten ist, dass in speziellen Anwendungsfällen die Randbedingungen, welche die Starterdrehzahl beeinflussen, deutlich von den Standardbedingungen abweichen können, ist erfindungsgemäß vorgesehen, die Standardbedingungen anhand der aktuell gemessenen induzierten Spannung bzw. anhand der mittels der gemessenen induzierten Spannung berechneten aktuellen Starterdrehzahl zu korrigieren.

Parameter, die diese Abweichungen bedingen können, sind dabei der Innenwiderstand und die Spannung der Batterie, die Widerstände durch die Verkabelung zum Starter und die Widerstände im Starter selbst. Dadurch kann es zu einer nicht unerheblichen Abweichung der tatsächlichen Starterdrehzahl von der in der Nachschlagtabelle abgelegten Drehzahl kommen. Erfindungsgemäß können aber die Standardbedingungen, insbesondere die abgelegte Bestromungsdauer, in Abhängigkeit der jeweils aktuell gemessenen induzierten Spannung angepasst werden. Damit können erfindungsgemäß Geräuschentwicklung, Verschleiß und gar Beschädigungen an Ritzel und Zahnkranz minimiert oder verhindert werden.

Ein weiterer Vorteil liegt darin, dass die Spannungsmessung in der Regel deutlich genauer als eine Strommessung ist. Damit kann ein Berechnungsfehler, der sich durch die toleranzbehaftete Strommessung ergeben könnte, vorteilhafterweise ausgeglichen werden.

Demgemäß wird ein Verfahren zum Einstellen einer Bestromungsdauer zum Bestromen eines Starters eines Startersystems, beispielsweise eines Start-Stopp-Systems, vorgeschlagen, welches die Schritte des Bestromen des Starters beim Einspuren eines Starterritzels des Starters in einen auslaufenden Motor für eine bestimmte Bestromungsdauer, des Abschaltens des Bestromens bei Erreichen der bestimmten Bestromungsdauer und des dabei Messens einer induzierten Spannung sowie des Vergleichens der gemessenen induzierten Spannung mit einer Referenzspannung und des davon abhängigen Einstellens der Bestromungsdauer umfasst. Das Einstellen der Bestromungsdauer beinhaltet insbesondere ein Korrigieren der Bestromungsdauer für das nächste Mal.

Weiterhin wird ein Computerprogrammprodukt vorgeschlagen, welches auf einer programmgesteuerten Vorrichtung die Durchführung des erfindungsgemäßen Verfahrens zum Einstellen einer Bestromungsdauer zum Bestromen eines Starters eines Startersystems veranlasst.

Ein Computerprogramm-Produkt wie ein Computerprogramm-Mittel kann beispielsweise als Speichermedium, wie Speicherkarte, USB-Stick, Floppy, CD-ROM, DVD oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogramm-Produkt oder dem Computerprogramm-Mittel erfolgen.

Weiter wird eine Vorrichtung zum Einstellen einer Bestromungsdauer zum Bestromen eines Starters eines Startersystems, beispielsweise eines Start-Stopp-Systems, vorgeschlagen. Die Vorrichtung hat ein Bestromungsmittel zum Bestromen des Starters beim Einspuren eines Starterritzels des Starters in einen auslaufenden Motor für eine bestimmte Bestromungsdauer, ein Abschaltmittel zum Abschalten des Bestromens bei Erreichen der bestimmten Bestromungsdauer, ein Messmittel zum Messen einer beim Abschalten der Bestromung induzierten Spannung, ein Vergleichsmittel zum Vergleichen der gemessenen induzierten Spannung und einer Referenz-Spannung und ein Einstellmittel zum Einstellen der Bestromungsdauer in Abhängigkeit des Vergleichs.

Das jeweilige Mittel, insbesondere das Bestromungsmittel, das Abschaltmittel, das Messmittel, das Vergleichsmittel und das Einstellmittel, kann hardwaretechnisch oder auch softwaretechnisch implementiert sein. Bei einer hardwaretechnischen Implementierung kann das jeweilige Mittel als Vorrichtung, zum Beispiel als Computer oder Mikroprozessor, Vorrichtung oder auch als Teil eines Systems, zum Beispiel als Computer-System, ausgebildet sein. Bei einer softwaretechnischen Implementierung kann das jeweilige Mittel als Computerprogrammprodukt, als eine Funktion, als eine Routine, als Teil eines Programmcodes oder als ausführbares Objekt ausgebildet sein.

Ferner wird ein Startersystem vorgeschlagen, welches eine wie oben erläuterte, erfindungsgemäße Vorrichtung zum Einstellen einer Bestromungsdauer zum Bestromen eines Starters des Startersystems, beispielsweise eines Start-Stopp-Systems, eines Fahrzeugantriebs aufweist.

Im Sinne der vorliegenden Anmeldung ist ein Fahrzeug ein Personenkraftwagen (Pkw), ein Lastkraftwagen (Lkw) oder ein Nutzkraftfahrzeuge (Nkw) oder ein Motorrad.

In den Unteransprüchen finden sich vorteilhafte Weiterbildungen und Ausgestaltungen des in Anspruch 1 angegebenen Verfahrens.

Gemäß einer bevorzugten Weiterbildung wird eine Drehzahl des Starters in Abhängigkeit der gemessenen induzierten Spannung ermittelt.

Vorteilhafterweise können dadurch die Standardbedingungen, insbesondere die abgelegte Bestromungsdauer, in Abhängigkeit der jeweils aktuell ermittelten Drehzahl oder Starterdrehzahl angepasst werden.

Gemäß einer weiteren bevorzugten Weiterbildung wird die ermittelte Drehzahl mit einer Referenzdrehzahl verglichen und abhängig davon wird die Bestromungsdauer eingestellt. Damit kann die jeweilige Bestromungsdauer adaptiv eingestellt werden.

Gemäß einer weiteren bevorzugten Weiterbildung wird das Einspuren in den auslaufenden Motor abgebrochen, falls die ermittelte Drehzahl größer als ein oberer Drehzahl-Schwellwert ist.

Unterschiedliche Faktoren können dazu führen, dass der Starter nach einer Anwendung der in der Nachschlagtabelle hinterlegten und damit gewählten Bestromungsdauer tatsächlich schneller ist. Solche Faktoren sind zum Beispiel ein niederohmiges Bordnetz, eine niederohmige Batterie oder niederohmige Bürsten- und Kupferwiderstände im Starter. Ist der Starter dann tatsächlich schneller als erwartet, induziert er auch eine höhere Spannung nach Bestromungsende bzw. nach dem Abschalten des Bestromens. Abhängig vom Drehzahlüberschuss kann die Bestromungsdauer bei der nächsten Bestromung reduziert werden.

Bei einem allzu hohen Drehzahlüberschuss, der dann detektiert wird, falls die ermittelte Drehzahl größer als ein oberer bestimmter Drehzahlschwellwert ist, wird das Einspuren in den auslaufenden Motor abgebrochen. Stattdessen wird ein Einspuren in den Stillstand durchgeführt, um eine allzu starke Geräuschbildung und hohen Verschleiß zu vermeiden.

Gemäß einer weiteren bevorzugten Weiterbildung wird das Starterritzel beim nächsten Startvorgang später vorgespurt, falls die ermittelte Drehzahl kleiner als ein unterer DrehzahlSchwellwert.

Ist der Starter aktuell zu langsam, weil das Bordnetz, die Batterie oder der Starter hochohmiger sind als erwartet, kann bei der nächsten Bestromung die Ansteuerdauer oder Bestromungsdauer verlängert werden. Zudem kann das Starterritzel vorteilhafterweise etwas später als ursprünglich gemäß der Nachschlagtabelle geplant vorgespurt werden, um mit einer entsprechend geringeren Motordrehzahl synchronisiert zu werden.

Gemäß einer weiteren bevorzugten Weiterbildung wird eine Nachschlagtabelle vorgesehen, in welcher eine Zuordnung der Referenzdrehzahl des Starters zu der Bestromungsdauer gespeichert wird.

Das Beispiel der Nachschlagtabelle ist die einfachste Möglichkeit, die jeweilige Referenzdrehzahl und die entsprechende Bestromumgsdauer in zugeordneter Weise abzulegen. Damit ergibt sich ein schneller Vergleich im Betrieb.

Gemäß einer weiteren bevorzugten Weiterbildung wird die jeweilige, der entsprechenden Referenzdrehzahl zugeordnete Bestromungsdauer in Abhängigkeit des Vergleichs zwischen der ermittelten Drehzahl und der entsprechenden Referenz-Drehzahl eingestellt.

Damit ergibt sich vorteilhafterweise eine einfache und geordnete Speichermöglichkeit von Referenzdrehzahl und zugeordneter Bestromungsdauer.

Ferner wird ein Verfahren zum Bestromen eines Starters eines Startersystems, beispielsweise eines Start-Stopp-Systems, vorgeschlagen. Das Verfahren hat die Schritte des Einstellens einer Bestromungsdauer zum Bestromen des Starters des Startersystems gemäß dem oben erläuterten Verfahren und des Bestromens des Starters für die eingestellte Bestromungsdauer.

Des Weiteren wird eine Anordnung zum Bestromen eines Starters eines Startersystems, beispielsweise eines Start-Stopp-Systems, vorgeschlagen. Die Anordnung hat die oben erläuterte Vorrichtung zum Einstellen einer Bestromungsdauer zum Bestromen des Starters und ein Bestromungsmittel zum Bestromen des Starters für die eingestellte Bestromungsdauer.

Weiterhin wird ein Startersystem vorgeschlagen, welches einen Starter und die oben erläuterte Anordnung zum Bestromen des Starters hat.

Weitere Ausführungsbeispiele der Erfindung sind in den Zeichnungen dargestellt und in der nachfolgenden Beschreibung näher erläutert. Es zeigen:
- Fig. 1: ein schematisches Ablaufdiagramm eines Verfahrens zum Einstellen einer Bestromungsdauer zum Bestromen eines Starters eines Startersystems,
- Fig. 2: ein schematisches Ablaufdiagramm eines Verfahrens zum Einstellen einer Bestromungsdauer zum Bestromen eines Starters eines Startersystems,
- Fig. 3: ein schematisches Ablaufdiagramm eines Verfahrens zum Einstellen einer Bestromungsdauer zum Bestromen eines Starters eines Startersystems,
- Fig. 4: ein schematisches Ablaufdiagramm eines Verfahrens zum Bestromen eines Starters eines Startersystems, und
- Fig. 5: ein schematisches Diagramm zur Darstellung der Veränderungen einer Referenzlinie bei einem schnell hochlaufenden Starter und bei einem langsam hochlaufenden Starter.

In Fig. 1 ist ein schematisches Ablaufdiagramm eines ersten Ausführungsbeispiels des erfindungsgemäßen Verfahrens zum Einstellen einer Bestromungsdauer zum Bestromen eines Starters eines Startersystems dargestellt. Das erste Ausführungsbeispiel nach Fig. 1 weist die Verfahrensschritte 101 bis 103 auf. Im Verfahrensschritt 101 wird der Starter beim Einspuren eines Starterritzels des Starters in einen auslaufenden Motor für eine bestimmte Bestromungsdauer bestromt. Im Verfahrensschritt 102 wird das Bestromen bei Erreichen der bestimmten Bestromungsdauer abgeschaltet und dabei wird die induzierte Spannung gemessen. Insbesondere wird die induzierte Spannung an der Klemme 45 des Starters gemessen.

Insbesondere wird im Verfahrensschritt 103 die gemessene induzierte Spannung mit einer Referenzspannung verglichen und abhängig davon wird die Bestromungsdauer eingestellt. Dabei wird insbesondere für eine bestimmte Bestromungsdauer, zum Beispiel für x ms, hochgedreht" weil man nach dieser Bestromungsdauer eine gewisse Drehzahl erwartet. Nach dem Bestromungsende wird die Spannung gemessen und geprüft, ob die richtige Geschwindigkeit erreicht wurde oder nicht. Ggf. Anpassung der Andrehdauer (Anpassung oder Skalierung der Referenzlinie.

Fig. 2 zeigt ein schematisches Ablaufdiagramm eines zweiten Ausführungsbeispiels zum Einstellen einer Bestromungsdauer zum Bestromen eines Starters eines Startersystems mit den Verfahrensschritten 201 bis 204.

Im Verfahrensschritt 201 wird der Starter beim Einspuren eines Starterritzels des Starters in einen auslaufenden Motor für eine bestimmte Bestromungsdauer bestromt. Im Verfahrensschritt 202 wird das Bestromen bei Erreichen der bestimmten Bestromungsdauer abgeschaltet und dabei wird die induzierte Spannung gemessen.

Im Verfahrensschritt 203 wird eine Drehzahl des Starters in Abhängigkeit der gemessenen induzierten Spannung ermittelt.

Im Verfahrensschritt 204 wird die ermittelte Drehzahl mit einer Referenzdrehzahl verglichen und abhängig davon wird die Bestromungsdauer in der Referenztabelle korrigiert.

Vorzugsweise wird eine Nachschlagtabelle (Look-Up-Table, LUT) vorgesehen, in welcher eine Zuordnung der Referenzdrehzahl des Starters zu der Bestromungsdauer gespeichert wird. In einem solchen Fall wird die jeweilige, der entsprechenden Referenzdrehzahl zugeordnete Bestromungsdauer in Abhängigkeit des Vergleichs zwischen der ermittelten Drehzahl und der entsprechenden Referenz-Drehzahl eingestellt.

In Fig. 3 ist ein schematisches Ablaufdiagramm eines dritten Ausführungsbeispiels des erfindungsgemäßen Verfahrens zum Einstellen einer Bestromungsdauer zum Bestromen eines Starters eines Startersystems dargestellt, welches die Verfahrensschritte 301 bis 307 aufweist. Dabei entsprechen die Verfahrensschritte 301 bis 303 der Fig. 3 den Verfahrensschritten 201 bis 203 der Fig. 2, welche zur Vermeidung von Wiederholungen hier nicht erneut erläutert werden.

In Abhängigkeit der im Verfahrensschritt 303 in Abhängigkeit der gemessenen induzierten Spannung ermittelten Drehzahl des Starters werden die Verfahrensschritte 304 bis 307 durchgeführt.

Im Verfahrensschritt 304 wird die ermittelte Drehzahl mit Referenzdrehzahlen, insbesondere mit einem oberen Drehzahl-Schwellwert und mit einem unteren Drehzahl-Schwellwert, verglichen.

Ist die ermittelte Drehzahl größer als der obere Drehzahl-Schwellwert, so wird im Verfahrensschritt 305 das Einspuren in den auslaufenden Motor abgebrochen. Zudem wird die Andrehdauer für das nächste Mal korrigiert. Die Korrektur wird vorzugsweise in der Nachschlagtabelle abgelegt.

Liegt die ermittelte Drehzahl in einem Toleranzbereich, insbesondere zwischen dem oberen Drehzahl-Schwellwert und dem unteren Drehzahl-Schwellwert, so wird die Nachschlagtabelle im Verfahrensschritt 306 gegebenenfalls korrigiert.

Ist die ermittelte Drehzahl kleiner als der untere Drehzahl-Schwellwert, so wird im Verfahrensschritt 307 das Starterritzel später als geplant vorgespurt, um mit einer entsprechend geringeren Motordrehzahl synchronisiert zu werden. Zudem wird die Andrehdauer für das nächste Mal korrigiert. Die Korrektur wird vorzugsweise in der Nachschlagtabelle abgelegt.

Fig. 4 zeigt ein schematisches Ablaufdiagramm eines Verfahrens zum Bestromen eines Starters eines Startersystems, welches die Verfahrensschritte 401 und 402 aufweist.

Im Verfahrensschritt 401 wird die Bestromungsdauer zum Bestromen des Starters des Startersystems beispielsweise wie nach einem Ausführungsbeispiel der Fig. 1-3 eingestellt.

Im Verfahrensschritt 402 wird der Starter für die gemäß dem Verfahrensschritt 401 eingestellte Bestromungsdauer bestromt.

Ein Beispiel für die Funktionsweise der Erfindung ist in der Fig. 5 dargestellt. Dabei zeigt die Fig. 5 ein schematisches t-D-Diagramm zur Darstellung der Veränderungen einer Referenzlinie 501 bei einem schnell hochlaufenden Starter und bei einem langsam hochlaufenden Starter. In Fig. 5 bezeichnen t die Zeit in ms, D die Drehzahl des Starters in 10³/min, 501 die in der Nachschlagtabelle hinterlegte Referenzlinie und 508 die Zieldrehzahl. Weiter zeigen die Kurven 502 und 503 Beispiele für einen schnell hochlaufenden Starter. Der Pfeil 504 illustriert hierbei die Verbiegung der Referenzlinie 501 bei einem aktuell schnell hochlaufenden Starter hin zur D-Achse. Ferner zeigen die Kurven 505 und 506 Beispiele für einen langsam hochlaufenden Starter. Dabei illustriert der Pfeil 507 die Verbiegung der Referenzlinie 501 bei einem aktuell langsam hochlaufenden Starter hin zur t-Achse.

Des Weiteren werden die in der Nachschlagtabelle abgelegten Parameter oder Reglerparameter insbesondere unterschiedlich ausgewählt. Dabei wird insbesondere versucht, die Andrehdauer bzw. die Bestromungsdauer für den nächsten Bestromungsvorgang direkt so zu verändern, dass die gewünschte Zieldrehzahl gemäß Fig. 5 erreicht wird. Damit werden große Änderungen von Mal zu Mal möglich und die Anfälligkeit für die Verstärkung von Messungenauigkeiten bei der Auswertung der induzierten Spannung kann sehr groß werden. Des Weiteren ist denkbar, eine Begrenzung der Änderung der Bestromungsdauer zum nächsten Mal auf kleine Schritte vorzusehen. Dies kommt einer Anpassung an ein sich nur langsam änderndes Bordnetz näher.

## Patentansprüche

1. Verfahren zum Einstellen einer Bestromungsdauer zum Bestromen eines Starters eines Startersystems, beispielsweise eines Start-Stopp-Systems, mit:
Bestromen des Starters beim Einspuren eines Starterritzels des Starters in einen auslaufenden Motor für eine bestimmte Bestromungsdauer,
Abschalten des Bestromens bei Erreichen der bestimmten Bestromungsdauer;
Messen einer beim Abschalten des Bestromens induzierten Spannung, und
Vergleichen der gemessenen induzierten Spannung mit einer Referenzspannung und abhängig davon Einstellen der Bestromungsdauer für eine nächste Bestromung.

2. Verfahren nach Anspruch 1, wobei eine Drehzahl des Starters in Abhängigkeit der gemessenen induzierten Spannung ermittelt wird.

3. Verfahren nach Anspruch 2, wobei die ermittelte Drehzahl mit einer Referenzdrehzahl verglichen wird und abhängig davon die Bestromungsdauer eingestellt wird.

4. Verfahren nach Anspruch 3, wobei das Einspuren in den auslaufenden Motor abgebrochen wird, falls die ermittelte Drehzahl größer als ein oberer DrehzahlSchwellwert ist.

5. Verfahren nach Anspruch 3, wobei das Starterritzel später vorgespurt wird, falls die ermittelte Drehzahl kleiner ist als ein unterer Drehzahl-Schwellwert.

6. Verfahren nach einem Ansprüche 3 bis 5, wobei eine Nachschlagtabelle vorgesehen ist, in welcher eine Zuordnung der Referenzdrehzahl des Starters zu der Bestromungsdauer gespeichert wird.

7. Verfahren nach Anspruch 6, wobei die jeweilige, der entsprechenden Referenzdrehzahl zugeordnete Bestromungsdauer in Abhängigkeit des Vergleichs zwischen der ermittelten Drehzahl und der entsprechenden Referenz-Drehzahl eingestellt wird.

8. Vorrichtung zum Einstellen einer Bestromungsdauer zum Bestromen eines Starters eines Startersystems, beispielsweise eines Start-Stopp-Systems, mit:
einem Bestromungsmittel zum Bestromen des Starters beim Einspuren eines Starterritzels des Starters in einen auslaufenden Motor für eine bestimmte Bestromungsdauer,
einem Abschaltmlttel zum Abschalten des Bestromens bei Erreichen der bestimmten Bestromungsdauer,
einem Messmittel zum Messen einer beim Abschalten der Bestromung induzierten Spannung,
einem Vergleichsmittel zum Vergleichen der gemessenen induzierten Spannung und einer Referenz-Spannung, und
einem Einstellmittel zum Einstellen der Bestromungsdauer für eine nächste Bestromung in Abhängigkeit des Vergleichs.

9. Verfahren zum Bestromen eines Starters eines Startersystems, beispielsweise eines Start-Stopp-Systems, mit:
Einstellen einer Bestromungsdauer zum Bestromen des Starters des Startersystems nach dem Verfahren gemäß einem der Ansprüche 1 bis 7, und
Bestromen des Starters für die eingestellte Bestromungsdauer.

10. Anordnung zum Bestromen eines Starters eines Startersystems, beispielsweise eines Start-Stopp-Systems, mit:
der Vorrichtung zum Einstellen einer Bestromungsdauer zum Bestromen des Starters gemäß Anspruch 8, und
einem Bestromungsmittel zum Bestromen des Starters für die eingestellte Bestromungsdauer.

11. Startersystem, mit:
einem Starter, und
der Vorrichtung zum Einstellen einer Bestromungsdauer zum Bestromen des Starters gemäß Anspruch 8.

12. Startersystem, mit:
einem Starter, und
der Anordnung zum Bestromen des Starters gemäß Anspruch 10.

## Claims

1. Method for setting an energization period for energizing a starter of a starter system, for example of a stop-start system, comprising:
energization of the starter during the meshing of a starter pinion of the starter into a coasting motor for a specific energization period,
switching off the energization when the specific energization period is reached,
measuring a voltage induced when the energization is switched off, and
comparing the measured induced voltage with a reference voltage and setting, as a function thereof, the energization period for subsequent energization.

2. Method according to Claim 1, wherein a rotational speed of the starter is determined as a function of the measured induced voltage.

3. Method according to Claim 2, wherein the determined rotational speed is compared with a reference rotational speed and the energization period is set as a function thereof.

4. Method according to Claim 3, wherein the meshing into the coasting motor is interrupted if the determined rotational speed is higher than an upper rotational speed threshold value.

5. Method according to Claim 3, wherein the starter pinion is pre-meshed later if the determined rotational speed is lower than a lower rotational speed threshold value.

6. Method according to one of Claims 3 to 5, wherein a lookup table is provided in which an assignment of the reference rotational speed of the starter to the energization period is stored.

7. Method according to Claim 6, wherein the respective energization period which is associated with the corresponding reference rotational speed is set as a function of the comparison between the determined rotational speed and the corresponding reference rotational speed.

8. Apparatus for setting an energization period for energizing a starter of a starter system, for example of a stop-start system, comprising:
an energization means for energizing the starter when a starter pinion of the starter meshes into a coasting motor for a specific energization period,
a switch-off means for switching off the energization when the specific energization period is reached,
a measuring means for measuring a voltage induced when the energization is switched off,
a comparison means for comparing the measured induced voltage and a reference voltage, and
a setting means for setting the energization period for subsequent energization as a function of the comparison.

9. Method for energizing a starter of a starter system, for example of a stop-start system, comprising:
setting an energization period for energizing the starter of the starter system as in the method according to one of Claims 1 to 7, and
energizing the starter for the set energization period.

10. Arrangement for energizing a starter of a starter system, for example of a stop-start system, comprising:
the apparatus for setting an energization period for energizing the starter according to Claim 8, and
an energization means for energizing the starter for the set energization period.

11. Starter system, comprising:
a starter, and
the apparatus for setting an energization period for energizing the starter according to Claim 8.

12. Starter system, comprising:
a starter, and
the arrangement for energizing the starter according to Claim 10.

## Revendications

1. Procédé de réglage d'une durée d'alimentation en courant servant à alimenter en courant un démarreur d'un système de démarreur, par exemple d'un système de marche/arrêt, avec :
l'alimentation en courant du démarreur lors de l'enclenchement d'un pignon de démarreur du démarreur dans un moteur en décélération pendant une durée d'alimentation en courant déterminée ;
la déconnexion de l'alimentation en courant après écoulement de la durée d'alimentation en courant déterminée ;
la mesure d'une tension induite par la déconnexion de l'alimentation en courant ; et
la comparaison de la tension induite mesurée avec une tension de référence et en fonction du résultat de la comparaison, réglage de la durée d'alimentation en courant pour une alimentation en courant suivante.

2. Procédé selon la revendication 1, une vitesse de rotation du démarreur étant calculée en fonction de de la tension induite mesurée.

3. Procédé selon la revendication 2, la vitesse de rotation calculée étant comparée à une vitesse de rotation de référence et la durée d'alimentation en courant étant réglée en fonction du résultat de la comparaison.

4. Procédé selon la revendication 3, l'enclenchement étant interrompu dans le moteur en décélération dès lors que la vitesse de rotation calculée est supérieure à une valeur seuil supérieure de vitesse de rotation.

5. Procédé selon la revendication 3, le pignon de démarreur étant préguidé plus tardivement dès lors que la vitesse de rotation calculée est inférieure à une valeur seuil inférieure de vitesse de rotation.

6. Procédé selon l'une quelconque des revendications 3 à 5, un tableau de consultation étant prévu dans lequel une association de la vitesse de rotation de référence du démarreur à laquelle la durée d'alimentation en courant est mémorisée.

7. Procédé selon la revendication 6, la durée d'alimentation en courant respective associée à la vitesse de rotation de référence correspondante étant réglée en fonction de la comparaison entre la vitesse de rotation calculée et la vitesse de rotation de référence correspondante.

8. Dispositif de réglage d'une durée d'alimentation en courant servant à alimenter en courant un démarreur d'un système de démarreur, par exemple d'un système de marche/arrêt, avec :
un moyen d'alimentation en courant servant à alimenter en courant le démarreur lors de l'enclenchement d'un pignon de démarreur du démarreur dans un moteur en décélération pendant une durée d'alimentation en courant déterminée ;
un moyen de déconnexion servant à déconnecter l'alimentation en courant après écoulement de la durée d'alimentation en courant déterminée ;
un moyen de mesure servant à mesurer une tension induite pour déconnecter l'alimentation en courant ;
un moyen de comparaison servant à comparer la tension induite mesurée et une tension de référence ; et
un moyen de réglage servant au réglage de la durée d'alimentation en courant pour l'alimentation en courant suivante, en fonction du résultat de la comparaison.

9. Procédé servant à alimenter en courant un démarreur d'un système de démarreur, par exemple d'un système de marche/arrêt, avec :
le réglage d'une durée d'alimentation en courant servant à alimenter en courant le démarreur du système de démarreur selon le procédé selon l'une quelconque des revendications 1 à 7 ; et
l'alimentation en courant du démarreur pendant la durée d'alimentation en courant réglée.

10. Agencement servant à alimenter en courant un démarreur d'un système de démarreur, par exemple d'un système de marche/arrêt, avec :
le dispositif de réglage d'une durée d'alimentation en courant servant à alimenter en courant le démarreur selon la revendication 8 ; et
un moyen d'alimentation en courant servant à alimenter en courant le démarreur pour la durée d'alimentation en courant réglée.

11. Système de démarreur, avec :
un démarreur ; et
le dispositif de réglage d'une durée d'alimentation en courant servant à alimenter en courant le démarreur selon la revendication 8.

12. Système de démarreur, avec :
un démarreur ; et
l'agencement servant à alimenter en courant le démarreur selon la revendication 10.
